# EUROPÄISCHE PATENTSCHRIFT

(11) **EP 0 413 141 B1**
(45) Veröffentlichungstag und Bekanntmachung des Hinweises auf die Patenterteilung: **07.10.1992**
(21) Anmeldenummer: 90113420.5
(22) Anmeldetag: 13.07.1990
(51) Int. Cl.: B26B 27/00, B26B 7/00

(54) **Schälmesser**
Slicing knife for windscreen sealant
Couteau pour caoutchouc de pare-brise

(30) Priorität: 08.09.1989 DE 3929852; 15.08.1989 DE 3926862
(43) Veröffentlichungstag der Anmeldung: 20.02.1991
(73) Patentinhaber: C. & E. FEIN GmbH & Co., D-70176 Stuttgart (DE)
(72) Erfinder:
(74) Vertreter: Witte, Alexander, Dr.-Ing.

(56) Entgegenhaltungen:
- EP-A- 0 294 617
- CH-A- 462 440
- DE-A- 1 553 737
- US-A- 4 802 280
- Bedienungshinweise - Schneidmesser (FEIN), Stand 3/89, Impressum 341 30 093 069

## Beschreibung

Die Erfindung betrifft ein Schälmesser zum Abschälen von Resten eines Klebewulstes, mit welchem eine Kraftfahrzeugscheibe an einer Kraftfahrzeugkarosserie fixiert war, umfassend ein Befestigungsteil zum Fixieren des Schälmessers an einem schwenkoszillierenden Antrieb und ein sich in einer Längsrichtung vom Befestigungsteil weg erstreckendes Schneidteil mit einer Schneidkante.

Aus dem Stand der Technik (Bedienungshinweise - Schneidmesser, Fa, Fein-Katalog 341 30 093 069, 3/89, 5.6) sind derartige Schälmesser bekannt. Bei diesen Schälmessern erstreckt sich die Schneidkante quer zur Längsrichtung des Befestigungsteils und wird daher durch den schwenkoszillierenden Antrieb auch quer zum Verlauf des Klebewulstes zum Abschälen der Reste oszillierend bewegt.

Bei derartigen Schälmessern ist die Schälleistung nicht optimal.

Durch die EP-A-0 294 617 ist ferner ein Schneidwerkzeug zum Durchtrennen von elastischen Klebewülsten an Fahrzeugscheiben bekannt geworden, mit einem Klingenteil, das an einem Befestigungsteil gehalten ist und mittels eines oszillierenden Schwenkantriebes antreibbar ist. Das Klingenteil ist abgewinkelt und weist zwei aneinanderstoßende Klingenschenkel auf, die beide eine in Schneidrichtung weisende und sich quer zu dieser bis zum jeweils anderen Klingenschenkel erstreckende Schneidkante aufweisen. Das Befestigungsteil kann flach ausgeführt sein und mit dem inneren Klingenschenkel fluchten, so daß dieser in einer zur Schwenkachse ungefähr senkrechten Ebene verläuft, während der ungefähr rechtwinklig von dem inneren Klingenschenkel abstehende äußere Klingenschenkel sich auf einem Kreissegment um die Schwenkachse bewegt. Zusätzlich kann bei dieser vorbekannten Anordnung noch ein Anschlag im Bereich des Übergangs zwischen Befestigungsteil und innerem Klingenschenkel vorgesehen sein. Der Anschlag weist beiderseits auf dem Befestigungsteil angeordnete Anschlagrollen auf, welche um ungefähr parallel zur Schwenkachse ausgerichtete und an dem Befestigungsteil gehaltene Stifte drehbar sind. Diese vorzugsweise aus weichem, elastischem Material ausgebildeten Anschlagrollen sollen ein Abstützen des Schneidwerkzeugs beim Durchtrennen des Klebewulstes sowohl an der Fensterscheibe als auch am Rahmen ermöglichen und damit verhindern, daß mit dem Schneidwerkzeug zu tief in den Klebewulst eingegriffen wird.

Ein derartiges Schneidmesser ist zum Durchtrennen des Klebewulstes einer noch eingebauten Kraftfahrzeugscheibe geeignet, nicht jedoch als Schälmesser zum Abschälen von Resten eines Klebewulstes, nachdem dieser bereits durchtrennt wurde und die Kraftfahrzeugscheibe entfernt wurde.

Der Erfindung liegt die Aufgabe zugrunde, ein Schälmesser zu schaffen, das eine verbesserte Schälleistung aufweist und bei dem die Gefahr einer Beschädigung der Karosserie reduziert ist.

Diese Aufgabe wird bei einem Schälmesser der eingangs beschriebenen Art erfindungsgemäß dadurch gelöst, daß das Schneidteil an einem vorderen, dem Befestigungsteil gegenüberliegenden Ende eine im wesentlichen senkrecht zu der ersten Schneidfläche an dem vorderen Ende und quer zu der Längsrichtung verlaufende, sowie in Längsrichtung über das Schneidteil nach vorne vorstehende Abstützfläche aufweist.

Der Vorteil der erfindungsgemäßen Lösung ist darin zu sehen, daß sich bei dem erfindungsgemäßen Schälmesser die Schneiden in Längsrichtung des Schneidteils erstrecken und gleichzeitig an dem vorderen, dem Befestigungsteil gegenüberliegenden Ende des Schneidteils eine über diese nach vorne hin vorstehende Abstützfläche vorgesehen ist. Dadurch wird einerseits die Schneidleistung verbessert, andererseits läßt sich das Schälmesser beim Verfahren längs eines üblichen Flansches eines Fensterrahmens an der Flanschwand abstützen, so daß Beschädigungen der Flanschwand durch das parallel zur Flanschwand hin- und heroszillierende Ende des Schneidmessers vermieden werden.

Die Handhabung des Schälmessers wird besonders dann vorteilhaft, wenn das Schneidteil zwei auf gegenüberliegenden Seiten derselben angeordnete, sich in der Längsrichtung in der ersten Schneidfläche erstreckende Seitenkanten als erste Schneidkanten aufweist.

Bei einem besonders bevorzugten Ausführungsbeispiel des erfindungsgemäßen Schälmessers, mit welchem jegliche Beschädigungen der Flanschwand vermieden werden sollen, ist vorgesehen, daß die Abstützfläche die Oberfläche einer elastischen Schicht ist.

Um das erfindungsgemäße Schälmesser besonders gut an einer Flanschwand anlegen zu können, ist vorgesehen, daß die Abstützfläche sich oberhalb einer Unterseite des Schneidteils erstreckt, sich also beispielsweise von dieser Unterseite ausgehend erhebt, so daß das Schneidteil mit einer Unterseite an den Flanschgrund angelegt werden kann, und sich die Abstützfläche dann an der Flanschwand abstützt.

Ein konstruktiv besonders einfaches Ausführungsbeispiel sieht vor, daß die Abstützfläche von einem mit dem Schneidteil verbundenen Anschlagelement getragen ist.

Hierbei ist es, insbesondere aus herstellungstechnischen Gründen, besonders zweckmäßig, wenn das Anschlagelement einstückig an das Schneidteil angeformt ist, da somit kostspielige Fertigungsschritte zum Befestigen des Anschlagelements am Schneidteil entfallen.

Im einfachsten Fall ist dabei vorgesehen, daß das Anschlagelement eine Abwinkelung des Schneidteils ist.

Eine besonders günstige Handhabbarkeit des erfindungsgemäßen Schälmessers ergibt sich dann, wenn die Abstützfläche in Querrichtung ungefähr mittig des Schneidteils angeordnet ist, da sich dann das erfindungsgemäße Schälmesser bei seinen oszillierenden Bewegungen wirkungsvoll an der Flanschwand abstützen läßt.

Hinsichtlich der Ausbildung der elastischen Schicht wurden bislang keine näheren Angaben gemacht. So hat es sich als besonders vorteilhaft erwiesen, wenn die elastische Schicht aus wirbelgesintertem elastischem Material ausgebildet ist.

Günstig ist es aber auch, andere Materialien, wie z.B. Kunststoff- und Gummimaterialien,zu verwenden, welche alle vorzugsweise weicher als das Material sein sollen, aus welchem die Kraftfahrzeugkarosserie hergestellt ist.

Hinsichtlich der Ausbildung der Schneidkanten wurden bislang keine näheren Angaben gemacht. So hat es sich als günstig erwiesen, wenn die ersten Schneidkanten parallel zueinander verlaufen.

Darüberhinaus hat es sich als zweckmäßig erwiesen, wenn die ersten Schneidkanten und die sich zwischen diesen erstrekkende Unterseite des Schneidteils in Querrichtung miteinander fluchten. Damit kann das erfindungsgemäße Schälmesser mit seiner Unterseite auf einem Flanschgrund angelegt werden und entfernt in zuverlässiger Weise mit den auf dem Flanschgrund aufliegen Schneidkanten sämtliche Reste des Klebewulstes von dieser.

Bei einem weiteren bevorzugten Ausführungsbeispiel ist vorgesehen, daß das Schneidteil an dem vorderen Ende eine sich senkrecht zu der ersten Schneidkante und in gleicher Richtung wie die Abstützfläche in einer zweiten zur ersten im wesentlichen senkrechten Schneidfläche erstreckende zweite Schneidkante aufweist. Vorzugsweise ist dabei beiderseits des Schneidteils eine zweite Schneidkante vorgesehen.

Dieses Ausführungsbeispiel schafft die Möglichkeit, auch noch an der Flanschwand eines Fensterflansches vorhandene Reste des Klebewulstes in einem Zug mit den an dem Flanschgrund haftenden Resten des Klebewulstes zu entfernen.

Am zweckmäßigsten ist es dabei, wenn die zweiten Schneidkanten beiderseits der Abstützfläche angeordnet sind, so daß die Abstützfläche mittig zwischen diesen liegt.

In vorteilhafter Ausführung weist das Schneidteil eine sich in der ersten Schneidfläche erstreckende Schneidplatte auf, an deren beiden in Längsrichtung verlaufenden Randseiten die ersten Schneidkanten ausgebildet sind, an deren vorderer, der Befestigungsöffnung abgewandter Randseite das Anschlagelement mit der Abstützfläche angeformt ist und die zweiten Schneidkanten winklig von der Schneidplatte abstehend angeordnet sind.

In zweckmäßiger Ausführung schließen dabei die zweiten Schneidkanten das die Abstützfläche tragende Anschlagelement, das winklig vom Schneidteil absteht, zwischen sich ein.

Um nun trotz der sich parallel zur Abstützfläche erstreckenden zweiten Schneidkanten keine Beschädigung der Flanschwand hervorzurufen, sieht ein besonders günstiges Ausführungsbeispiel vor, daß die zweite Schneidfläche auf einer dem Befestigungsteil zugewandten Seite der Abstützfläche im Abstand von dieser angeordnet ist, so daß nach wie vor die Abstutzfläche in der Längsrichtung über das Schneidteil übersteht.

Bei all den bislang beschriebenen Ausführungsbeispielen wurde nichts über die Verbindung zwischen dem Schneidteil und dem Befestigungsteil ausgesagt. So sieht die einfachste Lösungsmöglichkeit vor, daß das Schneidteil und das Befestigungsteil fluchtend miteinander angeordnet sind und vorzugsweise sogar einstückig miteinander. Eine besonders bevorzugte Ausführungsform des erfindungsgemässen Schälmessers ist jedoch so ausgebildet, daß zwischen dem Schneidteil und dem Befestigungsteil ein quer zur ersten Schneidfläche gerichtetes Zwischenteil vorgesehen ist. Mit diesem Zwischenteil läßt sich ein Versatz zwischen dem Befestigungsteil und dem Schneidteil erreichen, so daß sich das Schneidteil besser führen läßt.

Um insbesondere Kollisionen mit der Kraftfahrzeugkarosserie zu vermeiden, ist es am zweckmäßigsten, wenn das Zwischenteil in dieselbe Richtung wie die Abstützfläche gegenüber dem Schneidteil abgewinkelt ist, so daß das Befestigungsteil und die Abstützfläche auf derselben Seite der ersten Schneidfläche angeordnet sind.

Eine besonders praktische Lösung sieht vor, daß das Zwischenteil gegenüber dem Befestigungsteil in entgegengesetzter Richtung wie gegenüber dem Schneidteil abgewinkelt ist, so daß insgesamt dieses Ausführungsbeispiel des erfindungsgemäßen Schälmessers eine abgekröpfte Z-ähnliche Form aufweist.

Weitere Merkmale und Vorteile der Erfindung sind Gegenstand der nachfolgenden Beschreibung sowie der zeichnerischen Darstellung einiger Ausführungsbeispiele. In der Zeichnung zeigen:
Fig. 1 eine perspektivische Ansicht eines ersten Ausführungsbeispiels des erfindungsgemäßen Schälmessers, gehalten an einem Schwenkantrieb;
Fig. 2 eine Seitenansicht in Richtung des Pfeils A in Fig. 1;
Fig. 3 eine Draufsicht in Richtung des Pfeils B in Fig. 1;
Fig. 4 eine Seitenansicht ähnlich Fig. 2 durch eine Variante des ersten Ausführungsbeispiels;
Fig. 5 eine Seitenansicht ähnlich Fig. 2 durch ein zweites Ausführungsbeispiel;
Fig. 6 eine Draufsicht ähnlich Fig. 3 auf das zweite Ausführungsbeispiel und
Fig. 7 einen Schnitt in Querrichtung 36 durch eine Variante des in Fig. 5 und 6 dargestellten zweiten Ausführungsbeispiels.

Ein erstes, als Ganzes mit 10 bezeichnetes Ausführungsbeispiel eines erfindungsgemäßen Schälmessers umfaßt ein Befestigungsteil 12, welches mittig eine Befestigungsöffnung 14 trägt, mit welcher das Befestigungsteil 12 auf einer Antriebswelle 16 eines Schwenkantriebs 18 befestigbar ist. Der Schwenkantrieb 18 läßt die Antriebswelle 16 um ihre Achse 20 mit Schwenkwinkeln von kleiner ± 10° und Hubzahlen zwischen 10 000 und 30 000/Min. oszillieren, so daß auch das gesamte Schälmesser 10 um die Achse 20 mit denselben Winkeln oszillierend verschwenkbar ist.

An dem Befestigungsteil 12 ist ein Schneidteil 22 gehalten, welches sich in einer vom Befestigungsteil 12 weg gerichteten Längsrichtung 24 erstreckt und dessen einander gegenüberliegende Längsseitenkanten als erste Schneidkanten 26 und 28 ausgebildet sind, die sich in einer ersten, zur Längsrichtung 24 parallelen Schneidebene 30 in dieser Längsrichtung 24 erstrecken und dabei ungefähr parallel zu einer zur Achse 20 radialen Richtung verlaufen, so daß die Schneidkanten 26 und 28 bei der schwenkoszillierenden Bewegung um die Achse 20 eine Stoßbewegung senkrecht zur radialen Richtung ausführen.

Vorzugsweise ist das als Flachmaterial ausgebildete Befestigungsteil 12 parallel zur ersten Schneidebene 30 ausgerichtet.

Die ersten Schneidkanten 26 und 28 verlaufen vorzugsweise parallel zueinander und sind an Seitenbereichen 32 und 34 angeordnet, mit welchen sich das Schneidteil 22 über das Befestigungsteil 12 in einer senkrecht zur Längsrichtung 24 verlaufenden Querrichtung 36 erstreckt.

Wie insbesondere aus Fig. 1 und 2 zu ersehen, ist an einem dem Befestigungsteil 12 gegenüberliegenden vorderen Ende 38 des Schneidteils 22 eine Abstützfläche 40 vorgesehen, welche senkrecht zur Schneidebene 30 und in der Querrichtung 36 verläuft. Vorzugsweise erstreckt sich die Abstützfläche 40 von einer Unterseite 42 des Schälmessers 10 ausgehend in einer Richtung senkrecht zur Schneidebene 30, ohne über die Unterseite 42 überzustehen.

Die Abstützfläche 40 wird vorzugsweise von einem Steg 44 getragen, welcher, wie in Fig. 3 besonders deutlich zu sehen, mit einer elastischen Schicht 46, vorzugsweise einer Wirbelsinterschicht, überzogen ist, deren Oberfläche die Abstützfläche 40 bildet.

Erfindungsgemäß ist der Steg 44 einstückig als winkelförmige Umbiegung an das Schneidteil 22 angeformt. Außerdem ist vorzugsweise das Schneidteil 22 auch einstückig mit dem Befestigungsteil 12 ausgebildet.

Wie insbesondere in Fig. 3 zu ersehen, ist bei dem ersten Ausführungsbeispiel 10 des erfindungsgemäßen Schälmessers die Abstützfläche 40 gekrümmt, und zwar mit einem Krümmungsradius R, welcher einem Abstand R von einem zentrisch zur Befestigungsöffnung 14 liegenden und von der Achse 20 durchstoßenen Befestigungsmittelpunkt 48 entspricht.

Durch diese Abstützfläche 40 ist, wie insbesondere aus den Fig. 2 und 3 zu ersehen, sichergestellt, daß ein noch an einem Flanschgrund 51 eines Fensterflansches 50 einer Kraftfahrzeugkarosserie nach einem Entfernen der Kraftfahrzeugscheibe verbliebener Rest 52 eines Klebewulstes dadurch in einfacher Weise abschälbar ist, daß das erfindungsgemäße Schälmesser 10 mit quer zu einer Längsrichtung 54 des Restes 52 des Klebewulstes verlaufender erster Schneidkante 26 oszillierend in dieser Längsrichtung 54 am Fensterflansch 50 entlangführbar ist und dabei sich mit der Abstützfläche 40 an einer Flanschwand 56 des Fensterflansches 50 abstützen kann.

Bei einer bevorzugten Variante 10′ des ersten Ausführungsbeispiels des erfindungsgemäßen Schälmessers sind dieselben Teile, insoweit als sie mit denen des ersten Ausführungsbeispiels identisch sind, mit denselben Bezugszeichen versehen, so daß diesbezüglich auf die Ausführungen zum ersten Ausführungsbeispiel Bezug genommen werden kann.

Im Gegensatz zum ersten Ausführungsbeispiel ist zwischen dem Befestigungsteil 12 und dem Schneidteil 22 ein Zwischenteil 60 vorgesehen, welches gegenüber dem Schneidteil 22 in der Richtung abgewinkelt ist, in welcher sich die Abstützfläche 40 erstreckt und gegenüber dem Befestigungsteil 12 in entgegengesetzter Richtung, so daß insgesamt die Variante 10′ des erfindungsgemäßen Schälmessers abgekröpft ist und somit eine Befestigungsschraube 62 zum Fixieren des Schälmessers 10′ auf der Antriebswelle 16 nicht in Kontakt mit dem Fensterrahmen 50 kommen kann.

Bei einem zweiten, als Ganzes mit 70 bezeichneten Ausführungsbeispiel eines erfindungsgemäßen Schälmessers, dargestellt in den Fig. 5 und 6, sind diejenigen Teile, insoweit als sie mit denen des ersten Ausführungsbeispiels identisch sind, mit denselben Bezugszeichen versehen, so daß bezüglich deren Beschreibung auf die Ausführungen zum ersten Ausführungsbeispiel verwiesen werden kann.

Im Gegensatz zum ersten Ausführungsbeispiel umfaßt das Schneidteil 22 zusätzlich zu den sich in der ersten Schneidebene 30 erstreckenden ersten Längsseitenkanten 26 und 28 noch zusätzlich sich in einer zweiten Schneidebene 72 erstreckende zweite Schneidkanten 74 und 76, wobei die zweite Schneidebene 72 parallel zur Querrichtung 36 und senkrecht zur ersten Schneidebene 30 verläuft und sich die zweiten Schneidkanten 74 und 76 in Fortsetzung der ersten Schneidkanten 26 und 28 von diesen ausgehend in der gleichen Richtung wie die Abstützfläche 40 in der zweiten Schneidebene 72 erstrecken.

Die ersten Schneidkanten 26 und 28 sind an den sich in Längsrichtung 24 erstreckenden Randseiten einer Schneidplatte 82 vorgesehen. Am vorderen, der Befestigungsöffnung 14 abgewandten Ende der Schneidplatte 82 sind einstückig an die Schneidplatte 82 angeformte Winkelstücke ausgebildet, an denen die zweiten Schneidkanten 74 und 76 vorgesehen sind, welche sich senkrecht zur Schneidplatte 82 etwa parallel zur Achse 20 der Befestigungsöffnung 14 erstrecken.

Die Abstützfläche 40 ist von dem Steg 44 getragen, welcher zwischen den vorne angeordneten, die zweiten Schneidkanten 74 und 76 tragenden Winkelstücken liegt und ebenfalls als einstückiges Winkelstück an die Schneidplatte 82 angeformt ist. Der Steg 44 und die zweiten Schneidkanten 74 und 76 erstrecken sich dabei in gleicher Richtung von der ersten Schneidebene 30 weg, nämlich etwa parallel zur Achse 20.

Wie aus Figuren 5 und 6 zu ersehen, ist die zweite Schneidebene 72 in einem geringen Abstand von der Abstützfläche 40 auf einer dem Befestigungsteil 12 zugewandten Seite derselben angeordnet, so daß die Abstützfläche 40 sich in der Längsrichtung 24 über das gesamte Schneidteil 22 hinaus erstreckt und somit eine Abstützung des Schälmessers 70 an der Flanschwand 56 erlaubt, ohne daß dabei das Schneidteil 22, insbesondere mit den zweiten Schneidkanten 74 und 76, an der Flanschwand 56 anschlägt und hierbei zu Beschädigungen des Fensterflansches führt.

Gleichzeitig erlauben aber die zweiten Schneidkanten 74 und 76, auch noch zusätzlich an der Flanschwand 56 vorhandene Reste des Klebewulstes zu entfernen, wobei sich gleichzeitig das Schälmesser 70 gemäß dem zweiten Ausführungsbeispiel an der Flanschwand 56 ohne Beschädigung derselben abstützen läßt.

Bei dem zweiten Ausführungsbeispiel sind, wie aus Fig. 5 zu ersehen, die ersten Schneidkanten 26 und 28 vorzugsweise so gelegt, daß sie jeweils ungefähr mittig zwischen der Unterseite 42 und einer Oberseite 84 des Schneidteils 22 liegen, das heißt, daß das Schälmesser gemäß dem zweiten Ausführungsbeispiel 70 beidseitig angeschliffen ist. Gleiches gilt für die zweiten Schneidkanten 74 und 76, wie aus Fig. 6 zu ersehen.

Im Gegensatz dazu sind, wie in Fig. 7 dargestellt, bei einer Variante des zweiten Ausführungsbeispiels 70′ die ersten Schneidkanten 26 und 28 in eine Ebene 86 gelegt, in welcher auch die Unterseite 42 liegt, so daß beim Auflegen dieser Variante 70′ des zweiten Ausführungsbeispiels auf dem Flanschgrund 51 des Fensterflansches sämtliche Reste des Klebewulstes vollständig abschälbar sind.

## Patentansprüche

1. Schälmesser zum Abschälen von Resten eines Klebewulstes, mit welchem eine Kraftfahrzeugscheibe an einer Kraftfahrzeugkarosserie fixiert war, umfassend ein Befestigungsteil (12) zum Fixieren des Schälmessers an einem schwenkoszillierenden Antrieb und ein sich in einer Längsrichtung von Befestigungsteil (12) weg erstreckendes Schneidteil (22) mit einer Schneidkante (26, 28), wobei das Schneidteil (22) mindestens eine auf einer Seite desselben angeordnete, sich in der Längsrichtung (24) in einer ersten Schneidfläche (30) erstreckende Seitenkante als erste Schneidkante (26, 28) aufweist, dadurch gekennzeichnet, daß das Schneidteil (22) an einem vorderen, dem Befestigungsteil (12) gegenüberliegenden Ende (38) eine im wesentlichen senkrecht zu der ersten Schneidfläche (30) an dem vorderen Ende (38) und quer zu der Längsrichtung (24) verlaufende sowie in Längsrichtung (24) über das Schneidteil (22) nach vorne vorstehende Abstützfläche (40) aufweist.

2. Schälmesser nach Anspruch 1, dadurch gekennzeichnet, daß das Schneidteil (22) zwei auf gegenüberliegenden Seiten desselben angeordnete, sich in der Längsrichtunq (24) in der ersten Schneidfläche (30) erstreckende Seitenkanten als erste Schneidkanten (26, 28) aufweist.

3. Schälmesser nach Anspruch 1 oder 2, dadurch gekennzeichnet, daß die Abstützfläche (40) die Oberfläche einer elastischen Schicht (46) ist.

4. Schälmesser nach einem der Ansprüche 1 bis 3, dadurch gekennzeichnet, daß die Abstützfläche (40) sich oberhalb einer Unterseite (42) des Schneidteils (22) erstreckt.

5. Schälmesser nach einem der voranstehenden Ansprüche, dadurch gekennzeichnet, daß die Abstützfläche (40) von einem mit dem Schneidteil (22) verbundenen Anschlagelement (44) getragen ist.

6. Schälmesser nach Anspruch 5, dadurch gekennzeichnet, daß das Anschlagelement (44) einstückig an das Schneidteil (22) angeformt ist.

7. Schälmesser nach Anspruch 6, dadurch gekennzeichnet,daß das Anschlagelement (44) eine Abwinklung des Schneidteils (22) ist.

8. Schälmesser nach einem der voranstehenden Ansprüche, dadurch gekennzeichnet, daß die Abstützfläche (40) in Querrichtung (36) ungefähr mittig des Schneidteils (22) angeordnet ist.

9. Schälmesser nach einem der Ansprüche 3 bis 8, dadurch gekennzeichnet, daß die elastische Schicht (46) aus wirbelgesintertem elastischen Material ausgebildet ist.

10. Schälmesser nach einem der Ansprüche 2 bis 8, dadurch gekennzeichnet, daß die ersten Schneidkanten (26, 28) parallel zueinander verlaufen.

11. Schälmesser nach einem der Ansprüche 2 bis 10, dadurch gekennzeichnet, daß die ersten Schneidkanten (26, 28) und die sich zwischen diesen erstreckende Unterseite (42) des Schneidteils (22) in Querrichtung (36) miteinander fluchten.

12. Schälmesser nach einem der voranstehenden Ansprüche, dadurch gekennzeichnet, daß das Schneidteil (22) an dem vorderen Ende (38) eine sich senkrecht zu der ersten Schneidkante (26, 28) und in gleicher Richtung wie die Abstützfläche (40) in einer zweiten zur ersten (30) senkrechten Schneidfläche (72) erstreckende zweite Schneidkante (74, ?6) aufweist.

13. Schälmesser nach Anspruch 12, dadurch gekennzeichnet, daß beiderseits des Schneidteils (22) jeweils eine zweite Schneidkante (74, 76) vorgesehen ist.

14. Schälmesser nach Anspruch 13, dadurch gekennzeichnet, daß die zweiten Schneidkanten (74, 76) beiderseits der Abstützfläche (40) angeordnet sind.

15. Schälmesser nach einem der Ansprüche 12 bis 14, dadurch gekennzeichnet, daß das Schneidteil (22) eine sich in der ersten Schneidfläche (30) erstreckende Schneidplatte (82) aufweist, an deren beiden in Längsrichtung (24) verlaufenden Randseiten die ersten Schneidkanten (26, 28) ausgebildet sind, an deren vorderer, des Befestigungsteils (12) abgewandter Randseite das Anschlagelement (44) mit der Abstützfläche (40) angeformt ist und die zweiten Schneidkanten (74, 76) winklig von der Schneidplatte (82) abstehend angeordnet sind.

16. Schälmesser nach Anspruch 15, dadurch gekennzeichnet, daß die zweiten Schneidkanten (74, 76) das die Abstützfläche (40) tragende Anschlagelement (44), das winklig vom Schneidteil (22) absteht, zwischen sich einschließen.

17. Schälmesser nach einem der Ansprüche 12 bis 16, dadurch gekennzeichnet, daß die zweite Schneidfläche (72) auf einer dem Befestigungsteil (12) zugewandten Seite der Abstützfläche (40) im Abstand von dieser angeordnet ist.

18. Schälmesser nach einem der voranstehenden Ansprüche, dadurch gekennzeichnet, daß zwischen dem Schneidteil (22) und dem Befestigungsteil (12) ein quer zur ersten Schneidfläche (30) gerichtetes Zwischenteil (60) vorgesehen ist.

19. Schälmesser nach Anspruch 18, dadurch gekennzeichnet, daß das Zwischenteil (60) in dieselbe Richtung wie die Abstützfläche (40) gegenüber dem Schneidteil (22) abgewinkelt ist.

20. Schälmesser nach Anspruch 18 oder 19, dadurch gekennzeichnet, daß das Zwischenteil (60) gegenüber dem Befestigungsteil (12) in entgegengesetzter Richtung wie gegenüber dem Schneidteil (22) abgewinkelt ist.

## Claims

1. Slicing knife for slicing off residues of an adhesive bead with which a motor vehicle windscreen has been fixed to a motor vehicle body, comprising a fastening part (12) for fixing the slicing knife to a swivelling/oscillating drive and a cutting part (22) which extends away from the fastening part (12) in a longitudinal direction and has a cutting edge (26, 28), the cutting part (22) having as first cutting edge (26, 28) at least one cutting edge arranged on one side of the cutting part (22) and extending in the longitudinal direction (24) in a first cutting area (30), characterised in that the cutting part (22), on a front end (38) located opposite the fastening part (12), has a supporting surface (40) running essentially perpendicularly to the first cutting area (30) at the front end (38) and transversely to the longitudinal direction (24) and also projecting forwards, in the longitudinal direction, (24) beyond the cutting part (22).

2. Slicing knife according to Claim 1, characterised in that the cutting part (22) has as first cutting edges (26, 28) two cutting edges arranged on opposite sides of the cutting part (22) and extending in the longitudinal direction (24) in the first cutting area (30).

3. Slicing knife according to Claim 1 or 2, characterised in that the supporting surface (40) is the surface of an elastic coating (46).

4. Slicing knife according to one of Claims 1 to 3, characterised in that the supporting surface (40) extends above an underside (42) of the cutting part (22).

5. Slicing knife according to one of the preceding claims, characterised in that the supporting surface (40) is carried by a stop element (44) connected to the cutting part (22).

6. Slicing knife according to Claim 5, characterised in that the stop element (44) is integrally formed in one piece on the cutting part (22).

7. Slicing knife according to Claim 6, characterised in that the stop element (44) is an angled section of the cutting part (22).

8. Slicing knife according to one of the preceding claims, characterised in that the supporting surface (40) is arranged in the transverse direction (36) approximately centrally relative to the cutting part (22).

9. Slicing knife according to one of Claims 3 to 8, characterised in that the elastic coating (46) is formed from fluidised-bed elastic material.

10. Slicing knife according to one of Claims 2 to 8, characterised in that the first cutting edges (26, 28) run parallel to one another.

11. Slicing knife according to one of Claims 2 to 10, characterised in that the first cutting edges (26, 28) and the underside (42) of the cutting part (22) extending between these cutting edges (26, 28) are in alignment with one another in the transverse direction (36).

12. Slicing knife according to one of the preceding claims, characterised in that the cutting part (22) has at the front end (38) a second cutting edge (74, 76) extending perpendicularly to the first cutting edge (26, 28) and in the same direction as the supporting surface (40) in a second cutting area (72) perpendicular to the first cutting area (30).

13. Slicing knife according to Claim 12, characterised in that a second cutting edge (74, 76) is in each case provided on either side of the cutting part (22).

14. Slicing knife according to Claim 13, characterised in that the second cutting edges (74, 76) are arranged on either side of the supporting surface (40).

15. Slicing knife according to one of Claims 12 to 14, characterised in that the cutting part (22) has a cutting plate (82) which extends in the first cutting area (30) and on the two marginal sides of which, running in the longitudinal direction (24), the first cutting edges (26, 28) are formed and on the front marginal side of which, remote from the fastening part (12), the stop element (44) having the supporting surface (40) is integrally formed, and the second cutting edges (74, 76) are arranged so as to project at an angle from the cutting plate (82).

16. Slicing knife according to Claim 15, characterised in that the second cutting edges (74, 76) enclose between them the stop element (44) carrying the supporting surface (40) and projecting at an angle from the cutting part (22).

17. Slicing knife according to one of Claims 12 to 16, characterised in that the second cutting area (72) is arranged on a side of the supporting surface (40) facing the fastening part (12) at a distance from the said supporting surface.

18. Slicing knife according to one of the preceding claims, characterised in that an intermediate part (60) directed transversely to the first cutting area (30) is provided between the cutting part (22) and the fastening part (12).

19. Slicing knife according to Claim 18, characterised in that the intermediate part (60) is angled relative to the cutting part (22) in the same direction as the supporting surface (40).

20. Slicing knife according to Claim 18 or 19, characterised in that the intermediate part (60) is angled relative to the fastening part (12) in the opposite direction in relation to the cutting part (22).

## Revendications

1. Couteau de raclage destiné à racler des restes d'un bourrelet adhésif au moyen duquel une vitre d'un véhicule est fixée sur la carrosserie, comportant un élément de fixation (12) pour fixer le couteau de raclage sur un mécanisme d'entraînement pivotant et oscillant ainsi qu'un élément de coupe (12) s'étendant dans une direction longitudinale à partir de l'élément de fixation (12), avec une arête de coupe (26, 28), l'élément de coupe (22) comportant au moins comme première arête de coupe (26, 28), une arête latérale placée sur un côté de cet élément de coupe, et s'étendant dans la direction longitudinale (24), dans une première surface de coupe (30), caractérisé en ce que l'élément de coupe (22) comporte, à une extrémité avant (38), opposée à l'élément de fixation (12), une surface d'appui (40) à peu près perpendiculaire à la première surface de coupe (30), à l'extrémité avant (38) et s'étendant transversalement à la direction longitudinale (24) et dépassant vers l'avant de l'élément de coupe (22) dans la direction longitudinale (24).

2. Couteau de raclage selon la revendication 1, caractérisé en ce que l'élément de coupe (22) comporte, comme premières arêtes de coupe (26, 28), deux arêtes latérales placées sur des côtés opposés de cet élément, s'étendant dans la direction longitudinale (24), dans la première surface de coupe (30).

3. Couteau de raclage selon la revendication 1 ou 2, caractérisé en ce que la surface d'appui (40) est définie par la surface d'une couche élastique (46).

4. Couteau de raclage selon l'une des revenciations 1 à 3, caractérisé en ce que la surface d'appui (40) s'étend au-dessus d'une face inférieure (42) de l'élément de coupe (22).

5. Couteau de raclage selon l'une des revendications précédentes, caractérisé en ce que la surface d'appui (40) est portée par un élément de butée (44), relié à l'élément de coupe (22).

6. Couteau de raclage selon la revendication 5, caractérisé en ce que l'élément de butée (44) est formé d'une seule pièce avec l'élément de coupe (22).

7. Couteau de raclage selon la revendication 6, caractérisé en ce que l'élément de butée (44) est un coude de l'élément de coupe (22).

8. Couteau de raclage selon l'une des revendications précédentes, caractérisé en ce que la surface d'appui (40) est située dans la rirection transversale (36), à peu près au milieu de l'élément de coupe (22).

9. Couteau de raclage selon l'une des revendications 3 à 8, caractérisé en ce que la couche élastique (46) est formée dans une matière élastique frittée dans un lit fluidisé.

10. Couteau de raclage selon l'une des revendications 2 à 8, caractérisé en ce que les premières arêtes de coupe (26, 28) s'étendent parallèlement l'une à l'autre.

11. Couteau de raclage selon l'une des revendications 2 à 10, caractérisé en ce que les premières arêtes de coupe (26, 28) et la face inférieure (42), s'étendant entre celles-ci, de l'élément de coupe (22), sont alignées entre elles dans la direction transversale (36).

12. Couteau de raclage selon l'une des revendications précédentes, caractérisé en ce que l'élément de coupe (22) comporte, à l'éxtrémité avant (38), une seconde arête de coupe (74, 76) s'étendant perpendiculairement à la première arête de coupe (26, 28) et dans une même direction que la surface d'appui (40), dans une seconde surface de coupe (72), perpendiculaire à la première (30).

13. Couteau de raclage selon la revendication 12, caractérisé en ce qu'il est prévu de part et d'autre de l'élément de coupe (22) une seconde arête de coupe (74, 76).

14. Couteau de raclage selon la revendication 13, caractérisé en ce que les secondes arêtes de coupe (74, 76) sont placées de part et d'autre de la surface d'appui (40).

15. Couteau de raclage selon l'une des revendications 12 à 14, caractérisé en ce que l'élément de coupe (22) comporte une plaque de coupe (82) s'étendant dans la première surface de coupe (30), les premières arêtes de coupe (26, 28) étant formées sur les deux côtés de bordure, s'étendant dans la direction longitudinale (24) de cette plaque, l'élément de butée (44) avec la surface d'appui (40) étant formé sur le côté de bordure avant de cette plaque opposé à l'élément de fixation (12) et les secondes arêtes de coupe (74, 76) faisant saillie selon un angle par rapport à la plaque de coupe (82).

16. Couteau de raclage selon la revendication 15, caractérisé en ce que les secondes arêtes de coupe (74, 76) enferment entre elles l'élément de butée (44), portant la surface d'appui (40), lequel élément de butée fait saillie selon un angle de l'élément de coupe (22).

17. Couteau de raclage selon l(une des revendications 12 à 16, caractérisé en ce que la seconde surface de coupe (72) se situe sur un côté, tourné vers l'élément de fixation (12), de la surface d'appui (40), à une certaine distance de celle-ci.

18. Couteau de raclage selon l'une des revendications précédentes, caractérisé en ce qu'il est prévu, entre l'élément de coupe (22) et l'élément de fixation (12), une partie intermédiaire (60) dirigée transversalement à la première surface de coupe (30).

19. Couteau de raclage selon la revendication 18, caractérisé en ce que la partie intermédiaire (60) est coudée dans la même direction que la surface d'appui (40), par rapport à l'élément de coupe (22).

20. Couteau de raclage selon la revendication 18 ou 19, caractérisé en ce que la partie intermédiaire (60) est coudée par rapport à l'élément de fixation (12), dans la direction opposée au coude par rapport à l'élément de coupe(22).
